# EUROPÄISCHE PATENTSCHRIFT

(11) **EP 2 460 961 B1**
(45) Veröffentlichungstag und Bekanntmachung des Hinweises auf die Patenterteilung: **17.10.2018**
(21) Anmeldenummer: 11188606.5
(22) Anmeldetag: 10.11.2011
(51) Int. Cl.: E05C 9/00, E05C 9/22

(54) **Befestigungseinrichtung einer Stulpschiene eines Treibstangenbeschlages**
Fixing device of a face plate of an espagnolette
Dispositif de fixation d'une têtière d'une espagnolette

(30) Priorität: 01.12.2010 DE 102010062309
(43) Veröffentlichungstag der Anmeldung: 06.06.2012
(73) Patentinhaber: Aug. Winkhaus GmbH & Co. KG, 48291 Telgte (DE)
(72) Erfinder: Warnow, Dr. Dirk, 98529 Suhl (DE); Stegmann, Claus Peter, 97640 Oberstreu (DE)

(56) Entgegenhaltungen:
- EP-A1- 1 818 485
- EP-A1- 2 192 255
- BE-A- 744 166
- DE-U1- 8 117 338
- DE-U1- 29 712 614
- DE-U1- 29 716 501
- DE-U1- 29 803 656

## Beschreibung

Die Erfindung betrifft eine Befestigungseinrichtung einer Stulpschiene eines Treibstangenbeschlages an einer Profilnut einer Tür oder eines Fensters mit einer an der Stulpschiene längsverschieblich geführten Treibstange und mit einem in der Profilnut montierten Adapterprofil, wobei das Adapterprofil eine formschlüssige Verbindung mit der Stulpschiene hat und dass in dem in die Profilnut eingesetzten Zustand des Adapterprofils die formschlüssige Verbindung mit der Stulpschiene gegen ein Lösen gesichert ist und wobei das Adapterprofil eine Aufnahmewanne hat, die formschlüssige Verbindung der Stulpschiene in der Innenseite der Aufnahmewanne angeordnet ist und im montierten Zustand die Außenseite der Aufnahmewanne an der Innenseite der Profilnut abgestützt ist.

Eine Vorrichtung zum Befestigen Einer Stulpschiene und zur Führung einer Treibstange eines ablängbaren Treibstangenbeschlages ist aus der DE 81 17 338 U1 bekannt. bei dieser Vorrichtung ist ein Halteglied in einer Nut eines Fensters eingesetzt und durchdringt Ausnehmungen der Stulpschiene mit Krallen. Diese Krallen übergreifen die Oberseite der Stulpschiene.

Aus der DE 297 12 614 U1 ist ein Stulpschienenbeschlag bekannt, bei dem ein Halteelement mit abgewinkelten Enden eine Stulpschiene übergreift.

Die DE 297 16 501 U1 offenbart einen Halter zum Befestigen von Stulpschienen an Beschlagnuten von Fenster. Der Halter hat Übergriffe, welche eine von dem Boden der Beschlagnut abgewandte Seite der Stulpschiene hintergreifen.

Eine Befestigungseinrichtung ist beispielsweise aus der EP 0 916 790 B1 bekannt. Die Stulpschiene und das Adapterprofil sind mit der Tür oder einer Türfüllung verschraubt. Dies führt zu einem hohen Montageaufwand.

Aus der EP 1 559 856 A1 ist die Befestigung eines Beschlagteils an einem Flügelrahmenprofil mittels eines Halteelements bekannt geworden. Das Halteelement wird mit dem Flügelrahmenprofil verschraubt und mit der Stulpschiene vernietet. Dies führt jedoch ebenfalls zu einem hohen Montageaufwand.

Weiterhin ist aus der EP 1 085 151 B1 die Befestigung eines Beschlagteils an einem Rahmenprofil eines Fensters bekannt, bei dem das Rahmenprofil einen Rasthaken hat. An dem Rasthaken wird das Beschlagteil eingeklipst. Dies erfordert jedoch ein ausreichend elastisches Material für das Rahmenprofil. Häufig sind Rahmenprofile jedoch aus Holz gefertigt und weisen daher keine Möglichkeit zur Erzeugung eines Rasthakens auf.

Der Erfindung liegt das Problem zugrunde, eine Befestigungseinrichtung der eingangs genannten Art so weiter zu bilden, dass sie eine besonders einfache und kostengünstige Befestigung der Stulpschiene an der Tür oder dem Fenster ermöglicht.

Dieses Problem wird erfindungsgemäß dadurch gelöst, dass längs der Aufnahmewanne des Adapterprofils eine Materialeinschnürung angeordnet ist.

Durch diese Gestaltung sind das Adapterprofil und die Stulpschiene im in der Profilnut montierten Zustand fest miteinander verbunden. Dies führt zu einer besonders einfachen und zuverlässigen Befestigung der Stulpschiene. Damit werden auf ein mit der Stulpschiene verbundenes Beschlagteil einwirkende Kräfte von dem Adapterprofil abgestützt. Hierdurch ist es möglich, für unterschiedliche Türen und Fenster standardisierte und damit kostengünstige Beschlagteile zu verwenden und ein für den entsprechenden Zweck angepasste Adapterprofil einzusetzen. Damit ermöglicht die erfindungsgemäße Befestigungseinrichtung die besonders kostengünstige Befestigung des Beschlagteils. Die Sicherung der formschlüssigen Verbindung des Adapterprofils mit der Stulpschiene gegen ein Lösen gestaltet sich konstruktiv besonders einfach, weil das Adapterprofil eine Aufnahmewanne hat, weil die formschlüssige Verbindung der Stulpschiene in der Innenseite der Aufnahmewanne angeordnet ist und weil im montierten Zustand die Außenseite der Aufnahmewanne an der Innenseite der Profilnut abgestützt ist. Durch diese Gestaltung lässt sich die formschlüssige Verbindung der Stulpschiene mit dem Adapterprofil durch ein Aufbiegen des Adapterprofils lösen. Im montierten Zustand wird das Aufbiegen des Adapterprofils jedoch verhindert, weil die Aufnahmewanne an der Innenseite der Profilnut abgestützt ist. Zur Vereinfachung des Aufbiegens des Adapterprofils zur Montage der Stulpschiene trägt es bei, weil erfindungsgemäß längs der Aufnahmewanne des Adapterprofils eine Materialeinschnürung angeordnet ist. Die Materialeinschnürung verringert die Festigkeit des Adapterprofils quer zu seiner längsten Erstreckung und vereinfacht hierdurch das Aufbiegen. Diese Gestaltung trägt zur Vereinfachung der Montage und der Demontage der Stulpschiene an dem Adapterprofil bei.

Die formschlüssige Verbindung der Stulpschiene mit dem Adapterprofil gestaltet sich gemäß einer anderen vorteilhaften Weiterbildung der Erfindung konstruktiv besonders einfach, wenn das Adapterprofil seitliche Ränder der die Stulpschiene übergreifende Haltestege hat und die Stulpschiene auf der den Haltestegen gegenüberliegenden Seite abstützt.

Das Adapterprofil gestaltet sich gemäß einer anderen vorteilhaften Weiterbildung der Erfindung konstruktiv besonders einfach, wenn das Adapterprofil einen Absatz zur Abstützung der Stulpschiene hat.

Die Materialeinschnürung gestaltet sich gemäß einer anderen vorteilhaften Weiterbildung der Erfindung konstruktiv besonders einfach, wenn die Materialeinschnürung als im Bodenbereich der Aufnahmewanne angeordnete Kerbe ausgebildet ist.

Das Adapterprofil lässt sich gemäß einer anderen vorteilhaften Weiterbildung der Erfindung besonders kostengünstig fertigen, wenn das Adapterprofil aus Kunststoff im Extrusionsverfahren gefertigt ist. Solche, im Extrusionsverfahren gefertigte Adapterprofile lassen sich einfach auf die gewünschte Länge schneiden und damit für das jeweilige Einsatzgebiet anpassen.

Häufig bilden Beschlagteile mit Schlössern und dergleichen vormontierte Baugruppen. Eine Anpassung des Adapterprofils auf die jeweiligen Baugruppen lässt sich gemäß einer anderen vorteilhaften Weiterbildung der Erfindung häufig vermeiden, wenn das Adapterprofil in vorgesehenen Abständen im Bodenbereich Ausnehmungen aufweist. Da die Schlösser häufig in vorgesehenen Abständen an die Stulpschiene montiert sind und zudem bekannte Abmessungen aufweisen, können die Ausnehmungen in dem Adapterprofil zur Aufnahme der Schlösser vorbereitet sein. Im montierten Zustand des Beschlagteils nicht benötigte Ausnehmungen werden von der Stulpschiene abgedeckt. Im einfachsten Fall sind die Ausnehmungen in einem Rastermaß, beispielsweise vier pro laufenden Meter, angeordnet und weisen die Abmessungen von bekannten Schlössern auf.

Eine hohe Klemmkraft zur Halterung des Adapterprofils lässt sich gemäß einer anderen vorteilhaften Weiterbildung der Erfindung erreichen, wenn die Außenseite der Aufnahmewanne des Adapterprofils im Querschnitt verjüngend gestaltet ist. Weiterhin werden durch diese Gestaltung Toleranzen zwischen der Profilnut und der Außenseite der Aufnahmewanne ausgeglichen. Vorzugsweise hat die Außenseite der Aufnahmewanne zudem in Längsrichtung weisende Erhebungen, mit denen sich das Adapterprofil in der Profilnut verhaken kann.

Das Adapterprofil ermöglicht gemäß einer anderen vorteilhaften Weiterbildung der Erfindung einen Schutz der Tür gegen Feuchtigkeit, wenn das Adapterprofil an seinen seitlichen Begrenzungen angeordnete Dichtränder hat und wenn die Dichtränder im montierten Zustand an eine an die Profilnut angrenzende Fläche anliegen. Damit ist die erfindungsgemäße Befestigungseinrichtung besonders für Türen und Fenster mit aus Holz gefertigten Flügeln geeignet.

Das Beschlagteil wird gemäß einer anderen vorteilhaften Weiterbildung der Erfindung gegenüber der Tür oder dem Fenster zuverlässig ausgerichtet, wenn die Aufnahmewanne an ihrer der Stulpschiene abgewandten Seite mittig einen Anschlag zur Abstützung in der Profilnut hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine Tür mit einem Treibstangenbeschlag,
- Fig. 2: vergrößert eine Schnittdarstellung durch einen Teilbereich der Tür aus Figur 1 entlang der Linie II - II mit einer Befestigungseinrichtung,
- Fig. 3: ein Adapterprofil der Befestigungseinrichtung aus Figur 2,
- Fig. 4: eine Schnittdarstellung durch das Adapterprofil aus Figur 3 entlang der Linie IV - IV.

Figur 1 zeigt eine Tür mit einem gegen einen Rahmen 1 schwenkbaren Flügel 2 und mit einem Treibstangenbeschlag 3. Der Treibstangenbeschlag 3 hat mehrere, als Schlösser ausgebildete Beschlagteile 4, welche mit einer feststehenden Stulpschiene 5 verbunden sind. An der Stulpschiene 5 ist eine Treibstange 6 längsverschieblich geführt.

Figur 2 zeigt vergrößert eine Schnittdarstellung durch einen Teilbereich des Fensters entlang der Linie II - II. Der Flügel 2 des Fensters weist eine Fläche 7 mit einer eine Profilnut 8 auf, in der ein Adapterprofil 9 angeordnet ist. Das Adapterprofil 9 hat eine lang gestreckte Aufnahmewanne 10 zur Aufnahme der Stulpschiene 5 und der Treibstange 6. Die Stulpschiene 5 hat eine formschlüssige Verbindung 16 in der Aufnahmewanne 10 des Adapterprofils 9. Weiterhin weist das Adapterprofil 9 eine Ausnehmung 11 zur Durchführung des als Schloss ausgebildeten Beschlagteils 4 in eine Tasche 12 des Flügels 2 auf. Das Beschlagteil 4 ist zudem über eine durch die Stulpschiene 5 und das Adapterprofil 9 in den Flügel 2 eingedrehte Befestigungsschraube 22 gehalten.

Das Adapterprofil 9 hat zur Erzeugung der formschlüssigen Verbindung mit der Stulpschiene 5 an der Innenseite der Aufnahmewanne 10 angeordnete Haltestege 13. Die Haltestege 13 übergreifen Ränder 14 der Stulpschiene 5 und spannen sie gegen einen Absatz 15 im Adapterprofil 9 vor. Die formschlüssige Verbindung 16 der Stulpschiene 5 mit dem Adapterprofil 9 lässt sich durch ein Aufbiegen des Adapterprofils 9 lösen. In der dargestellten montierten Stellung stützt sich jedoch die Außenseite der Aufnahmewanne 10 in der Profilnut 8 des Flügels 2 ab. Durch die Abstützung der Aufnahmewanne 10 in der Profilnut 8 kann das Adapterprofil 9 nicht aufgebogen werden und die formschlüssige Verbindung 16 mit der Stulpschiene 5 ist damit gegen ein Lösen gesichert. Weiterhin hat das Adapterprofil 9 auf der an die Profilnut 8 angrenzenden Fläche 7 aufliegende Dichtränder 17.

Figur 3 zeigt das Adapterprofil 9 in einem von dem Fenster und dem Treibstangenbeschlag 3 aus Figur 1 getrennten Zustand. Hierbei ist zu erkennen, dass das Adapterprofil 9 in vorgesehenen Abständen im Bodenbereich der Aufnahmewanne 10 mehrere Ausnehmungen 11, 18 aufweist. Diese Ausnehmungen 11, 18 dienen zur Durchführung der in Figur 1 beispielhaft dargestellten Beschlagteile 4. Wenn in einer Ausführungsform des in Figur 1 dargestellten Fensters keine oder weniger Beschlagteile 4 eingesetzt werden, werden die Ausnehmungen 11, 18 im montierten Zustand von der Stulpschiene 5 abgedeckt.

Figur 4 zeigt das Adapterprofil 9 aus Figur 3 in einer Schnittdarstellung entlang der Linie IV - IV. Hierbei ist zu erkennen, dass die Aufnahmewanne 10 des Adapterprofils 9 eine Materialeinschnürung 19 aufweist. Die Materialeinschnürung 19 ist als lang gestreckte, im Bodenbereich der Aufnahmewanne 10 angeordnete Kerbe ausgebildet und ermöglicht das einfache Aufbiegen des Adapterprofils 9 zur Montage und Demontage der Stulpschiene 5. Die Außenseite der Aufnahmewanne 10 des Adapterprofils 9 ist im Querschnitt zum Bodenbereich hin verjüngend gestaltet und ermöglicht damit ein einfaches Eindrücken des Adapterprofils 9 in die Profilnut 8 des Flügels 2. Zudem sind an der Außenseite der Aufnahmewanne 10 mehrere lang gestreckte Erhebungen 20 angeordnet, welche sich im montierten Zustand in der Profilnut 8 verkrallen. Die dem Absatz 15 zur Abstützung der Stulpschiene 5 abgewandte Seite des Bodenbereichs der Aufnahmewanne 10 hat mittig einen Anschlag 21, mit dem sich das Adapterprofil 9 in der Profilnut 8 abstützt. Damit wird ein Verzug des Adapterprofils 9 durch die in Figur 2 dargestellten Befestigungsschrauben 22 verhindert.

## Patentansprüche

1. Befestigungseinrichtung einer Stulpschiene (5) eines Treibstangenbeschlages (3) an einer Profilnut (8) einer Tür oder eines Fensters mit einer an der Stulpschiene (5) längsverschieblich geführten Treibstange (6) und mit einem in der Profilnut (8) montierten Adapterprofil (9), wobei das Adapterprofil (9) eine formschlüssige Verbindung (16) mit der Stulpschiene (5) hat und wobei in dem in die Profilnut (8) eingesetzten Zustand des Adapterprofils (9) die formschlüssige Verbindung (16) mit der Stulpschiene (5) gegen ein Lösen gesichert ist und wobei das Adapterprofil (9) eine Aufnahmewanne (10) hat, die formschlüssige Verbindung (16) der Stulpschiene (5) in der Innenseite der Aufnahmewanne (10) angeordnet ist und im montierten Zustand die Außenseite der Aufnahmewanne (10) an der Innenseite der Profilnut (8) abgestützt ist, **dadurch gekennzeichnet, dass** längs der Aufnahmewanne (10) des Adapterprofils (9) eine Materialeinschnürung (19) angeordnet ist.

2. Befestigungseinrichtung nach Anspruch 1, **dadurch gekennzeichnet, dass** das Adapterprofil (9) seitliche Ränder (14) der die Stulpschiene (5) übergreifende Haltestege (13) hat und die Stulpschiene (5) auf der den Haltestegen (13) gegenüberliegenden Seite abstützt.

3. Befestigungseinrichtung nach Anspruch 2, **dadurch gekennzeichnet, dass** das Adapterprofil (9) einen Absatz (15) zur Abstützung der Stulpschiene (5) hat.

4. Befestigungseinrichtung nach einem der Ansprüche 1 bis 3, **dadurch gekennzeichnet, dass** die Materialeinschnürung (19) als im Bodenbereich der Aufnahmewanne (10) angeordnete Kerbe ausgebildet ist.

5. Befestigungseinrichtung nach einem der vorhergehenden Ansprüchen, **dadurch gekennzeichnet, dass** das Adapterprofil (9) aus Kunststoff im Extrusionsverfahren gefertigt ist.

6. Befestigungseinrichtung nach einem der vorhergehenden Ansprüchen, **dadurch gekennzeichnet, dass** das Adapterprofil (9) in vorgesehenen Abständen im Bodenbereich Ausnehmungen (11, 18) aufweist.

7. Befestigungseinrichtung nach einem der Ansprüche 1 bis 6, **dadurch gekennzeichnet, dass** die Außenseite der Aufnahmewanne (10) des Adapterprofils (9) im Querschnitt verjüngend gestaltet ist.

8. Befestigungseinrichtung nach einem der vorhergehenden Ansprüchen, **dadurch gekennzeichnet, dass** das Adapterprofil (9) an seinen seitlichen Begrenzungen angeordnete Dichtränder (17) hat und dass die Dichtränder (17) im montierten Zustand an eine an die Profilnut (8) angrenzende Fläche (7) anliegen.

9. Befestigungseinrichtung nach einem der Ansprüche 1 bis 8, **dadurch gekennzeichnet, dass** die Aufnahmewanne (10) an ihrer der Stulpschiene (5) abgewandten Seite mittig einen Anschlag (21) zur Abstützung in der Profilnut (8) hat.

## Claims

1. Fastening device of a faceplate (5) of an espagnolette fitting (3) on a profile groove (8) of a door or a window with a longitudinally-displaceable drive rod (6) that is guided to the faceplate (5) and with an adapter profile (9) mounted in the profile groove (8), wherein the adapter profile (9) has a positive connection (16) with the faceplate (5), and wherein the positive connection (16) with the faceplate (5) is secured against loosening when the adapter profile (9) is inserted in the profile groove (8), and wherein the adapter profile (9) has a receptacle (10), while the positive connection (16) of the faceplate (5) is arranged on the inside of the receptacle (10), and the outside of the receptacle (10) is supported on the inside of the profile groove (8) in the mounted state, **characterized in that** a material constriction (19) is arranged along the receptacle (10) of the adapter profile (9).

2. Fastening device according to claim 1, **characterized in that** the adapter profile (9) has lateral edges (14) of the cross-holding pieces (13) of the faceplate (5), while the faceplate (5) is supported on the holding pieces (13) on the opposite side.

3. Fastening device according to claim 2, **characterized in that** the adapter profile (9) has a shoulder (15) to support the faceplate (5).

4. Fastening device according to one of the claims 1 to 3, **characterized in that** the material constriction (19) is in the form of a notch arranged in the bottom region of the receptacle (10).

5. Fastening device according to one of the preceding claims, **characterized in that** the adapter profile (9) is made of plastic by extrusion.

6. Fastening device according to one of the preceding claims, **characterized in that** the adapter profile (9) comprises recesses (11, 18) at predetermined intervals in the bottom region.

7. Fastening device according to one of the claims 1 to 6, **characterized in that** the outside of the receptacle (10) of the adapter profile (9) is designed to taper in cross-section.

8. Fastening device according to one of the preceding claims, **characterized in that** the adapter profile (9) has sealing edges (17) arranged at its lateral boundaries, wherein the sealing edges (17) lie against a surface (7) adjacent to the profile groove (8) in the mounted state.

9. Fastening device according to one of the claims 1 to 8, **characterized in that** the receptacle (10) has a stop (21) on the side facing away from the faceplate (5) for support in the profile groove (8).

## Revendications

1. Dispositif de fixation d'une têtière (5) d'une crémone (3) à une rainure profilée (8) d'une porte ou d'une fenêtre avec une tige de crémone (6) guidée de manière coulissante longitudinalement le long de la têtière (5) et avec un profilé d'adaptation (9) monté dans la rainure profilée (8), le profilé d'adaptation (9) ayant une liaison par complémentarité de forme (16) avec la têtière (5) et, lorsque le profilé d'adaptation (9) est inséré dans la rainure profilée (8), la liaison par complémentarité de forme (16) avec la têtière (5) étant sécurisée contre un détachement et le profilé d'adaptation (9) comprenant un baquet de logement (10), la liaison par complémentarité de forme (16) de la têtière (5) étant disposée à l'intérieur du baquet de logement (10) et, dans l'état monté, l'extérieur du baquet de logement (10) est appuyé contre l'intérieur de la rainure profilée (8), **caractérisé en ce que,** le long du baquet de logement (10) du profilé d'adaptation (9), est disposé un étranglement de matière (19).

2. Dispositif de fixation selon la revendication 1, **caractérisé en ce que** le profilé d'adaptation (9) comprend les bords latéraux (14) des nervures de maintien (13) entourant la têtière (5) et la têtière (5) s'appuie sur le côté opposé aux nervures de maintien (13).

3. Dispositif de fixation selon la revendication 2, **caractérisé en ce que** le profilé d'adaptation (9) comprend un épaulement (15) pour l'appui de la têtière (5).

4. Dispositif de fixation selon l'une des revendications 1 à 3, **caractérisé en ce que** l'étranglement de matière (19) est conçu comme une encoche disposée au fond du baquet de logement (10).

5. Dispositif de fixation selon l'une des revendications précédentes, **caractérisé en ce que** le profilé d'adaptation (9) est constitué d'une matière plastique extrudée.

6. Dispositif de fixation selon l'une des revendications précédentes, **caractérisé en ce que** le profilé d'adaptation (9) comprend des évidements (11, 18) à des distances prévues dans le fond.

7. Dispositif de fixation selon l'une des revendications 1 à 6, **caractérisé en ce que** l'extérieur du baquet de logement (10) du profilé d'adaptation (9) présente une section qui se rétrécit.

8. Dispositif de fixation selon l'une des revendications précédentes, **caractérisé en ce que** le profilé d'adaptation (9) comprend des bords d'étanchéité (17) disposés au niveau de ses délimitations latérales et **en ce que** les bords d'étanchéité (17) s'appuient, dans l'état monté, contre une surface (7) adjacente à la rainure profilée (8).

9. Dispositif de fixation selon l'une des revendications 1 à 8, **caractérisé en ce que** le baquet de logement (10) comprend, au niveau de son côté opposé à la têtière (5), au centre, une butée (21) pour un appui dans la rainure profilée (8).
